# EUROPÄISCHE PATENTSCHRIFT

(11) **EP 0 152 590 B1**
(45) Veröffentlichungstag und Bekanntmachung des Hinweises auf die Patenterteilung: **29.03.1989**
(21) Anmeldenummer: 84115333.1
(22) Anmeldetag: 13.12.1984
(51) Int. Cl.: B61C 9/52, F16D 11/10

(54) **Schaltkupplung**
Clutch
Embrayage

(30) Priorität: 13.02.1984 DE 3405038
(43) Veröffentlichungstag der Anmeldung: 28.08.1985
(73) Patentinhaber: Zahnradfabrik Altona-Elbe HANS MEYER GmbH & Co. KG, D-2000 Hamburg 50 (DE)
(72) Erfinder: Sassen, Heinrich, Ing., D-2107 Rosengarten 7 (DE)
(74) Vertreter: Schöning, Hans-Werner, Dipl.-Ing.

(56) Entgegenhaltungen:
- DE-B- 1 178 262
- DE-C- 481 458

## Beschreibung

Die Erfindung betrifft eine formschlüssige Schaltkupplung, insbesondere für die Untersetzungsgetriebe von elektromotorisch angetriebenen Hängebahnfahrwerken, die mindestens eine im wesentlichen achsparallel gerichtete Ausnehmung zum Eingriff von mindestens einem im wesentlichen achsparallel gerichteten Kupplungsvorsprung eines axial verschieblich und drehfest auf der Ausgangswelle gelagerten und mittels einer Feder ausrückbaren Kupplungsflansches aufweist, sowie eine auf der Ausgangswelle gleitende zylindrischen Schubhülse, an die eine mit der Ausgangswelle axial unverschieblich verbundene Gegenhaltehülse angrenzt, wobei das dem Kupplungsflansch zugewandte Ende der Gegenhaltehülse mit einer schrägen Stirnfläche versehen ist, zwischen dieser und der Stirnfläche des Kupplungsflansches Schaltkugeln liegen, die beiden Hülsen von einer auf der Schubhülse axial verschiebbar gelagerten Schaltmuffe umgeben sind, welche im Bereich der aneinandertreffenden Hülsenenden einen vergrößerten Innendurchmesser aufweist und mit einer Fläche die Schaltkugeln beaufschlagt, und auf der Schaltmuffe ein der Schaltbetätigung dienender Ring angeordnet ist, der, von einer Schaltgabel betätigbar, über die Schaltkugeln den Kupplungsflansch in kuppelnden Eingriff bringt.

Eine Schaltkupplung ähnlicher Art ist bekannt (DE-B-1 178 262). Diese Schaltkupplung arbeitet mit zwei stirnverzahnten Kupplungsscheiben, einer axial verschieblichen, im Einkuppelsinn federbelastende Schaltmuffe und einer oder mehreren an Schrägflächen anliegenden Kugeln zum Verriegeln der Kupplung in eingerückter Stellung. Die bekannte Schaltkupplung dient somit der spielfreien Verriegelung bei einer Kupplung mit stirnverzahnten Kupplungsscheiben, mit der nach Umschalten einer Schaltgabel in eine die eingerückte Stellung der Kupplung bezeichnende Lage das Einrücken und Verriegeln der Kupplung selbsttätig abläuft und zwar auch dann, wenn beim Umschalten die Kupplungsscheiben in einer Stellung Zahn-auf-Zahn stehen. Die dazu bei der vorgesehenen Kugeln, die an der Schrägfläche der Schaltmuffe anliegen, dienen dazu, die Kupplung in eingerückter Stellung zu verriegeln, so daß sich die stirnverzahnten Kupplungsscheiben infolge eines von außen einwirkenden Drehmoments auf die Schaltkupplung nicht selbstständig voneinander entfernen können und die Kupplung gelöst wird.

Bei vielen Anwendungsgebieten, insbesondere bei mit Elektromotor verbundenen Getrieben für Fahrwerke von Hängebahnen, müssen die dort verwendeten Schaltkupplungen in der Regel auskuppelbar sein, und zwar einerseits, um die Hängebahnen manuell verschieben zu können und andererseits, um eine automatische Abschaltung des Fahrwerks vornehmen zu können, wenn beim Bahnbetrieb irgendwelche Störungen auftreten, die ein sofortiges Anhalten oder Aussondern einzelner Hängebahnen erfordern. Es hat sich gezeigt, daß die bisher verwendeten Kupplungen mit Reibungsbelegen, ausschwenkbaren Vorlegewellen und dergleichen außerordentlich aufwendig, teuer und auch extrem wartungsbedürftig sind.

Es ist Aufgabe der vorliegenden Erfindung, gegenüber den bisher bekannten Schaltkupplungen eine Schaltkupplung zu schaffen, die sich durch einen besonders robusten mechanischen Aufbau auszeichnet, über längere Zeit wartungsfrei betrieben werden kann und die darüber hinaus auch kostengünstig herstellbar ist. fl

Gelöst wird die Aufgabe gemäß der Erfindung dadurch, daß das Getriebeausgangszahnrad frei drehbar auf der Ausgangswelle gelagert ist, daß der Kupplungsflansch mit der Feder in Auskuppelstellung gehalten wird, wobei der Kupplungsflansch mit der Schubhülse verbunden ist, daß beide einander zugewandten Hülsenenden mit gegensinnig nach außen divergierenden Konusflächen versehen sind, zwischen denen die Schaltkugeln liegen, deren Durchmesser so gewählt ist, daß sie im eingekuppelten Zustand bei maximal auseinanderbewegten Hülsen den Hülsendurchmesser nicht überragen, aber im ausgekuppelten Zustand bei eng aneinanderliegenden Hülsen radial vorragen, daß der Innendurchmesser der Schaltmuffe dem Maß des radialen Bewegungsspiels der Schaltkugeln entsprechend vergrößert ist und mit der die Durchmesseränderung überbrückenden Fläche, die als Konusfläche ausgebildet ist, die Schaltkugeln beaufschlagt, wobei der Ring axial beweglich gelagert ist, der entgegen einer in Auskuppelrichtung wirkenden Feder die Schaltmuffe und damit die Schaltkugeln, die Schubhülse und den Kupplungsflansch in Einkuppelrichtung vorspannen kann.

Der Vorteil der Schaltkupplung liegt im wesentlichen darin, daß sie einen besonders robusten mechanischen Aufbau aufweist, so daß die Schaltkupplung sich insbesondere zum Einbau bei Fahrwerken von Hängebahnen eignet, die bekannterweise extrem stark belastet werden und einem hohen Verschleiß ausgesetzt sind. Die Schaltkupplung eignet sich aber nicht nur für den Einsatz in Untersetzungsgetrieben von elektromotorisch angetriebenen Hängefahrzeugen, vielmehr kann sie vorteilhafterweise auch dann zum Einsatz kommen, wenn die beiden zu kuppelnden Bauelemente beim Einkuppelvorgang keine allzusehr unterschiedliche Drehzahl aufweisen.

Weitere Einzelheiten der Schaltkupplung ergeben sich aus den abhängigen Ansprüchen.

Nachfolgend wird anhand der beigefügten Zeichnungen als Beispiel ein für Hängebahnen geeignetes Getriebe beschrieben.

In den Zeichnungen zeigen:
Fig. 1 eine teilweise abgebrochene und teilweise axial geschnittene Ansicht eines Hängebahn-Getriebes und
Fig. 2 einen axialen Teilschnitt durch die Getriebeausgangswelle der Fig. 1 in vergrößertem Maßstab.

Die in Fig. 1 im eingekuppelten und in Fig. 2 im ausgekuppelten Zustand dargestellte formschlüssig arbeitende erfindungsgemäße Schaltkupplung ist Teil eines Getriebes für Hängebahnen.

Das an einen abgebrochen dargestellten Elektromotor 1 angeflanschte Getriebe besteht aus einem Getriebegehäuse 2, welches mit einem Gehäusedeckel 3 verschlossen ist. Die vom Elektromotor 1 kommende Abtriebswelle 4 trägt eine Schnecke 5, welche mit einem Schneckenrad 6 kämmt. Das Schneckenrad 6 wird von einer Welle 7 getragen, die quer zur Achse des Elektromotors 1 im Getriebegehäuse 2 gelagert ist. Diese Welle 7 trägt des weiteren ein Ritzel 8, welches mit einem großen Stirnzahnrad 9 in Eingriff steht, welches nachfolgend als Getriebeausgangszahnrad bezeichnet werden soll.

Das Getriebeausgangszahnrad 9 ist auf einer Getriebeausgangswelle 10 drehbeweglich angeordnet. Die Welle 10 ist genau wie die Welle 7 im Getriebegehäuse 2 gelagert. Auf das Ende der Ausgangswelle 10 kann ein Fahrzeugrad des Hängebahnfahrwerkes aufgesetzt werden. Zwischen dem erwähnten Ausgangszahnrad 9 und der Ausgangswelle 10 ist die erfindungsgemäße formschlüssige Schaltkupplung angeordnet, die nachfolgend anhand der Fig. 2 näher beschrieben werden soll.

Das Ausgangszahnrad 9 ist mit einer oder mehreren achsparallel gerichteten Kupplungsausnehnungen 11 versehen, die für den Eingriff von im wesentlichen achsparallel gerichteten Kupplungsvorsprüngen 12 dienen. Im dargestellten Beispiel handelt es sich bei den Kupplungsausnehmungen und Vorsprüngen um zylindrische Bohrungen und zylindrische Zapfen oder Stifte. Andere Kupplungselemente sind ebenfalls denkbar. Auch kann daran gedacht werden, daß zur Erleichterung des Einlaufens der Kupplungsvorsprünge in die Kupplungsausnehmungen schraubenförmig verlaufende Bahnen am Ausgangszahnrad 9 vorgesehen sein können, die dann in die eigentliche Kupplungsausnehmung maximaler Tiefe einmünden. Der als Bolzen ausgebildete Kupplungsvorsprung 12 ist fest in einen Kupplungsflansch 13 eingesetzt, der in fester Verbindung mit einer zylindrischen Schubhülse 14 steht, die axial verschieblich, aber drehfest (nicht dargestellt) von der Ausgangswelle 10 getragen wird. Ein in einer Ringnut 15 der Ausgangswelle 10 angeordneter Sprengring 16 legt die Axiallage des frei drehbaren Ausgangszahnrades 9 fest und dient auch als Anschlag für ein ringförmiges Federwiderlager 17, an dem sich eine Schraubendruckfeder 18 abstützt, mit der die Schubhulse 14 in die in Fig. 2 dargestellte Auskuppelstellung gedruckt wird. Das von dem Widerlagerring 17 abgelegene Ende der Schraubendruckfeder 18 stutzt sich am Boden einer axialen Ausnehmung 19 der schubhülse 14 ab. Die Ausnehmung 19 sorgt auch dafür, daß im eingekuppelten Zustand (Fig. 1) die Stirnfläche des Kupplungsflansches 13 unmittelbar an der zugewandten Seitenfläche des Ausgangszahnrades 9 zur Anlage kommen kann.

Unmittelbar neben der Schubhülse 14 befindet sich auf der Ausgangswelle 10 eine Gegenhaltehülse 21, die den gleichen Innendurchmesser aufweist wie die Schubhülse 14 und auch den gleichen Außendurchmesser haben kann. Die Gegenhaltehülse 21 stützt sich der eine Ringscheibe 22 an einem weiteren Sprengring 23 ab, der in eine weitere Ringnut 24 der Ausgangswelle 10 eingelegt ist. An den beiden sich gegenüber liegenden Stirnflächen der Hülsen 14 und 21 sind Konusflächen 25 bzw. 26 ausgebildet, welche gegensinnig verlaufen und nach außen divergieren. Damit die Hülsen 14 und 21 nicht mit einem Linienkontakt aneinander stoßen, sind vorzugsweise die Konusflächen 25 und 26 nicht bis an den inneren Umfang der Hülsen 14 und 21 heruntergeführt; vielmehr grenzen an die Konusflächen 25 und 26 ringscheibenförmige Stoßflächen 27 bzw. 28. Der halbe Kegelspitzenwinkel der Konusflächen 25 und 26 beträgt vorzugsweise etwa 45°, so daß die Konusflächen 25 und 26 etwa rechtwinklig aufeinander stehen. Zwischen diesen Konusflächen 25 und 26 befinden sich drei oder mehr Schaltkugeln 29. Der Durchmesser der Schaltkugeln 29 ist so gewählt, daß bei eng aneinander liegenden Hülsen 14 und 21 gemäß Fig. 2 die Kugeln 29 den Außendurchnesser der Hülsen 14 und 21 überragen. Sind dagegen die Hülsen 14 und 21 unter Zusammendrückung der Feder 18 so auseinandergezogen, wie es in Fig. 2 in gestrichelten Linien dargestellt ist, können die Schaltkugeln 29 eine Lage einnehmen, in denen ihre Außenflächen mit den Außendurchmessern der Hülsen 14 und 21 fluchten. Es ist offensichtlich, daß es für das Einkuppeln erforderlich ist, die Schaltkugeln 29 von der in Fig. 2 dargestellten Lage in die in Fig. 2 gestrichelt und in Fig. 1 in ausgezogenen Linien dargestellte Lage zu bringen.

Zur Bewegung der Schaltkugeln 29 ist eine Schaltmuffe 30 vorgesehen, die über einen großen Teil ihrer Länge einen Innendurchmesser d hat, der mit dem Außendurchmesser der Schubhülse 14 übereinstimmt. An ihrem vom Kupplungsflansch 13 abgelegenen Ende ist die Schaltmuffe 30 mit einem vergrößerten Durchmesser D versehen. An der Stelle mit großem Durchmesser D umgibt die Schaltmuffe 30 die Gegenhaltehülse 21 mit Spiel. Der Durchmesser D ist so gewählt, daß die Schaltkugeln 29 die in Fig. 2 dargestellte Auskuppel-Lage einnehmen können. Die an der inneren Mantelfläche der Schaltmuffe 30 ausgebildete Konusfläche 31 zwischen dem Abschnitt mit großem Durchmesser D und dem Abschnitt mit kleinem Durchmesser d gibt die Möglichkeit, die Schaltkugeln 29 nach innen zu drücken und die beiden Hülsen 14 und 21 auseinanderzutreiben, so daß die Kupplungsvorsprünge 12 in die Kupplungsausnehnungen 11 eingreifen können. Dies ist verständlicherweise nur möglich, wenn die Kupplungselemente 11 und 12 miteinander fluchten.

Auf dem Außenumfang der Schaltmuffe 30 ist zwischen einem einteilig angeformten Ringflansch 32 und einem mit Sprengring 33 gehaltenen Widerlager 34 ein Schaltring 35 angeordnet, der mit Hilfe der zwischen Schaltring 35 und Widerlager 34 angeordneten Schraubendruckfeder 36 in Richtung Auskuppelstellung vorgespannt ist.

Wenn jetzt ausgehend von der Fig. 2 die formschlüssige Kupplung eingelegt werden soll, verdreht man die in Fig. 1 dargestellte im Getriebegehäuse 2 gelagerte Schaltwelle 37 mit einer radialen Handhabe 38 o. dgl. Im Inneren des Gehäuses 2 tragt die Schaltwelle 37 einen Exzenter 39 mit einem Drucklager 40, welches in das U-förmige Umfangsprofil des Schaltringes 35 eingreift. Bei einer Verdrehung der Schaltwelle 37 in einem solchen Sinne, daß gemäß Fig. 2 der Schaltring 35 nach links bewegt wird, kommt es zu einer Kontraktion der Schraubendruckfeder 36. Dieser gespannte Zustand der Schraubendruckfeder 36 bleibt solange bestehen, bis der Einkuppelvorgang beendet ist. Zunächst ergibt sich durch die Kraft der Feder 36 eine radial nach innen gerichtete Beaufschlagung der Schaltkugeln 29, die bestrebt sind, die beiden Hülsen 14 und 21 auseinanderzutreiben. Diese letzterwähnte Bewegung ist in dem Augenblick möglich, in dem die Kupplungszapfen 12 in die Kupplungsbohrungen 11 eingreifen können. Beim Einschaltvorgang sorgt also die Feder 36 während sie sich entspannt dafür, daß sich die Schaltmuffe 30 auf der Schubhülse 14 bezüglich der Fig. 2 nach links verschiebt. Wenn dies geschieht, drückt die Konusfläche 31 auf die Schaltkugeln 29, die dann in die in Fig. 2 in gestrichelter Lage dargestellte Position gelangen und die beiden Hülsen 14 und 21 soweit auseinandertreiben, daß der Kupplungsflansche 13 mit seiner äußeren Stirnfläche gegen die gegenüberliegende Stirnfläche des Ausgangszahnrades 9 gedrückt wird und es zu einem kuppelnden Eingriff zwischen den Zapfen 12 und den Ausnehmungen 11 kommt.

Wenn bei einem Auskuppelvorgang die Schaltwelle 37 in entgegengesetzter Richtung bewegt wird, verschiebt sich die Schaltmuffe in Richtung Kupplungsflansch 13, so daß die Schaltkugeln 29 nicht mehr vom Muffenabschnitt mit dem kleinen Durchmesser d beaufschlagt werden. Die Schaltkugeln 29 können sich dann entsprechend der Darstellung der Fig. 2 nach außen bewegen, so daß die Abdrückfeder 18 die beiden Hülsenteile 14 und 21 wieder zusammenführt und es zu einem Lösen der Kupplung kommt. Aus der vorstehenden Beschreibung sollte verständlich sein, daß vorzugsweise die den Schaltring beaufschlagende Schraubendruckfeder stärker ist als die den Kupplungsflansch vom Ausgangszahnrad abdrückende Feder 18.

## Patentansprüche

1. Formschlüssige Schaltkupplung, insbesondere für die Untersetzungsgetriebe von elektromotorisch angetriebenen Hängebahnfahrwerken, die mindestens eine im wesentlichen achsparallel gerichtete Ausnehmung (11) zum Eingriff von mindestens einem im wesentlichen achsparallel gerichteten Kupplungsvorsprung (12) eines axial verschieblich und drehfest auf der Ausgangswelle (10) gelagerten und mittels einer Feder (18) ausrückbaren Kupplungsflansch (13) aufweist, sowie eine auf der Ausgangswelle (10) gleitende zylindrischen Schubhülse (14), an die eine mit der Ausgangswelle (10) axial unverschieblich verbundene Gegenhaltehülse (21) angrenzt, wobei das dem Kupplungsflansch (13) zugewandte Ende der Gegenhaltehülse (21) mit einer schrägen Stirnfläche versehen ist, zwischen dieser und der Stirnfläche des Kupplungsflansches (13) Schaltkugeln (29) liegen, die beiden Hülsen (14, 21) von einer auf der Schubhülse (14) axial verschiebbar gelagerten Schaltmuffe (30) umgeben sind, welche im Bereich der aneinandertreffenden Hülsenenden (25, 26) einen vergrößerten Innendurchmesser (D) aufweist und mit einer Fläche (31) die Schaltkugeln (29) beaufschlagt, und auf der Schaltmuffe (30) ein der Schaltbetätigung dienender Ring (35) angeordnetlst, der, von einer Schaltgabel (39, 40) betätigbar, über die Schaltkugeln (29) den Kupplungsflansch (13) in kuppelnden Eingriff bringt, dadurch gekennzeichnet, daß das Getriebeausgangszahnrad (9) frei drehbar auf der Ausgangswelle (10) gelagert ist, daß der Kupplungsflansch (13) mit der Feder (18) in Auskuppelstellung gehalten wird, wobei der Kupplungsflansch (13) mit der Schubhülse (14) verbunden ist, daß beide einander zugewandten Hülsenenden mit gegensinnig nach außen divergierenden Konusflächen (25, 26) versehen sind, zwischen denen die Schaltkugeln (29) liegen, deren Durchmesser so gewählt ist, daß sie im eingekuppelten Zustand (Fig. 1) bei maximal auseinanderbewegten Hülsen (14,21) den Hülsendurchmesser (d) nicht überragen, aber im ausgekuppelten Zustand (D) bei eng aneinanderliegenden Hülsen (14, 21) radial vorragen, daß der Innendurchmesser (D) der Schaltmuffe (30) dem Maß des radialen Bewegungsspiels (D₋d) der Schaltkugeln (29) entsprechend vergrößert ist und mit der die Durchmesseränderung überbrückenden Fläche (31), die als Konusfläche ausgebildet ist, die Schaltkugeln (29) beaufschlagt, wobei der Ring (35) axial beweglich gelagert ist, der entgegen einer in Auskuppelrichtung wirkenden Feder (36) die Schaltmuffe (30) und damit die Schaltkugeln (29), die Schubhülse (14) und den Kupplungsflansch (13) in Einkuppelrichtung vorspannen kann.

2. Schaltkupplung nach Aspruch 1, dadurch gekennzeichnet, daß in den Schaltring (35) ein mit Drucklager (40) versehener Exzenterzapfen (39) einer Schaltwelle (37) eingreift, welche senkrecht zur Ausgangswelle (10) im Getriebegehäuse (2) gelagert ist und außerhalb des Gehäuses (2) eine radiale Betätigungshandhabe (38) trägt.

3. Schaltkupplung nach Anspruch 1 und 2, dadurch gekennzeichnet, daß Abdrückfeder (18), Schubhülse (14), Schaltkugeln (29) und Gegenhalthülse (21) axial begrenzt beweglich zwischen zwei in die Abtriebswelle (10) eingreifenden Sprengringen (16, 23) liegen.

4. Schaltkupplung nach Anspruch 1 bis 3, dadurch gekennzeichnet, daß die den Schaltring (35) in Auskuppelrichtung beaufschlagende Feder (36) stärker ausgebildet ist, als die den Kupplungsflansch (13) in Auskuppelrichtung beaufschlagende Abdrückfeder (18).

5. Schaltkupplung nach Anspruch 1 bis 4, dadurch gekennzeichnet, daß der halbe Kegelspitzenwinkel der die Schaltkugeln (29) beaufschlagenden Konusflächen (25, 26) von Schubhülse (14) und Gegenhaltehülse (21) etwa 45° beträgt.

6. Schaltkupplung nach Anspruch 1 bis 5, dadurch gekennzeichnet, daß die kuppelnden Vorsprünge des Kupplungsflansches (13) zylindrische Stifte oder Zapfen (12) sind.

7. Schaltkupplung nach Anspruch 1 bis 6, dadurch gekennzeichnet, daß die axiale Lage der Konusfläche (31) zwischen den mit großem und kleinem Innendurchmesser (D; d) ausgebildeten zylindrischen Flächen der Schaltmuffe (30) so gewählt ist, daß die Konusfläche (31) im eingeschalteten Zustand die Schaltkugeln (29) nicht mehr beaufschlagt und es zu einer Selbsthemmung kommt.

## Claims

1. Form-locking clutch, in particular for the reduction gear of overhead-trolley travelling gear which are driven by electric motor, which clutch has at least one recess (11), directed substantially in an axis parallel manner, for the engagement of at least one clutch projection (12), directed substantially in an axis parallel manner, of a coupling flange (13), which is mounted so as to be axially displaceable and secure as regards rotation on the output shaft (10) and is able to be disengaged by means of a spring (18), and also a cylindrical thrust sleeve (14) sliding on the output shaft (10), adjoining which sleeve there is a counter-supporting sleeve (21) which is connected with the output shaft (10) so as to be axially undisplaceable, whereby the end of the counter-supporting sleeve (21) facing the coupling flange (13) is provided with an inclined end face, between the latter and the end face of coupling flange (13) lie operating balls (29), the two sleeves (14, 21) are surrounded by a control sleeve (30) which is mounted so as to be axially displaceable on the thrust sleeve (14), and which control sleeve has an enlarged internal diameter (D) in the region of the sleeve ends (25, 26) which meet each other, and with one surface (31) acts upon the operating balls (29), and on the control sleeve (30) a ring (35) is arranged, serving to actuate the gearshift, which ring, actuatable by a shift fork (39, 40), via the operating balls (29) brings the coupling flange (13) into coupling engagement, characterized in that the output gear wheel (9) of the gear is mounted so as to be freely rotatable on the output shaft (10), that the coupling flange (13) is held by the spring (18) in uncoupling position, whereby the coupling flange (13) is connected with the thrust sleeve (14), that the two sleeve ends, facing each other, are provided with tapered surfaces (25, 26) diverging outwards in contrary directions, between which lie the operating balls (29), the diameter of which is selected such that in coupled state (Fig. 1) with the sleeves (14, 21 ) moved apart to the maximum, they do not project beyond the sleeve diameter (d), but in the uncoupled state (Fig. 2), with the sleeves (14, 21) lying closely adjacent to each other, they project radially, that the internal diameter (D) of the control sleeve (30) is enlarged corresponding to the extent of the radial clearance of motion (D-d) of the operating balls (29) and with the surface (31), bridging the alteration in diameter, which is constructed as a tapered surface, acts upon the operating balls (29), whereby the ring (35) is mounted so as to be axially movable, which against a spring (36) acting in the uncoupling direction can prestress the control sleeve (30) and hence the operating balls (29), the thrust sleeve (14) and the coupling flange (13) in the coupling direction.

2. Clutch according to Claim 1, characterized in that an eccentric pin (39), provided with thrust bearing (40), of a gear shift lever shaft (37) engages into the shift ring (35), which gear shift lever shaft is mounted vertically to the output shaft (10) in the gear housing (2) and outside the housing (2) carries a radial actuating handle (38).

3. Clutch according to Claim 1 and 2, characterized in that the release spring (18), thrust sleeve (14), operating balls (29) and counter-supporting sleeve (21) lie so as to be axially movable to a limited extent between two spring rings (16, 23) engaging into the output shaft (10).

4. Clutch according to Claim 1 to 3, characterized in that the spring (36) acting upon the shift ring (35) in the uncoupling direction is constructed to be stronger than the release spring (18) acting upon the coupling flange (13) in the uncoupling direction.

5. Clutch according to Claim 1 to 4, characterized in that the half taper apex angle of the tapered surfaces (25, 26) of thrust sleeve (14) and counter-supporting sleeve (21) acting upon the operating balls (29) amounts to approximately 45°.

6. Clutch according to Claim 1 to 5, characterized in that the coupling projections of the coupling flange (13) are cylindrical studs or pins (12).

7. Clutch according to Claim 1 to 6, characterized in that the axial position of the tapered surface (31) between the cylindrical surfaces of the control sleeve (30), constructed with a large and small internal diameter (D;d), is selected such that the tapered surface (31) in engaged state no longer acts upon the operating balls (29) and an automatic locking is brought about.

## Revendications

1. Embrayage de commutation par conjugaison de formes, notamment pour les transmissions d'engins transporteurs suspendus à une voie aérienne et entraînés par moteur électrique, qui comporte au moins un évidement (11) orienté sensiblement parallèlement à l'axe et servant à l'accrochage d'au moins une saillie d'accouplement (12), orientée sensiblement parallèlement à l'axe, d'un flasque d'embrayage (13), mobile axialement, monté sans possibilité de rotation relative sur l'arbre de sortie (10) et débrayable au moyen d'un ressort (18), ainsi qu'un manchon-pousseur cylindrique (14) coulissant sur l'arbre de sortie (10) et à côté duquel est disposé un contre-manchon de retenue (21), relié sans possibilité de translation axiale avec l'arbre de sortie (10), l'extrémité du contre-manchon de retenue (21) qui est dirigée vers le flasque d'embrayage (13) étant pourvue d'une surface frontale inclinée, entre laquelle et la surface frontale du flasque d'embrayage (13) sont disposées des billes de commutation (29), tandis que les deux manchons (14, 21) sont entourés par un fourreau de commutation (30), monté avec possibilité de translation axiale sur le manchon-pousseur (14), qui comporte dans la zone des extrémités de manchons (25, 26) mutuellement adjacentes un diamètre intérieur agrandi (D) et qui sollicite par une surface (31) les billes de commutation (29), tandis qu'il est prévu sur le fourreau de commutation (30) un anneau (35) servant de moyen de commutation, qui peut être actionné par une fourche de commutation (39,40) pour amener en prise d'accouplement les billes de commutation (29) du flasque d'embrayage (13), caractérisé en ce que la roue dentée (9) de sortie de la transmission est montée de façon librement tournante sur l'arbre de sortie (10), en ce que le flasque d'embrayage (13) est maintenu au moyen du ressort (18) dans une position de débrayage où le flasque d'embrayage (13) est relié au manchon-pousseur (14), en ce que les deux extrémités de manchons dirigées l'une vers l'autre sont pourvues de surfaces coniques (25, 26) divergeant vers l'extérieur en sens opposés et entre lesquelles sont disposées les billes de commutation (29) dont le diamètre est choisi de telle sorte que, dans la condition d'embrayage (figure 1), où les manchons (14, 21) sont espacés l'un de l'autre au maximum, elles ne dépassent pas du diamètre (d) des manchons alors que cependant, dans la condition de débrayage (figure 2), lorsque les manchons (14, 21) sont étroitement rapprochés l'un de l'autre, elles dépassent radialement, en ce que le diamètre intérieur (D) du fourreau de commutation (30) est augmenté en correspondance à la valeur du jeu de déplacement radial (D - d ) des billes de commutation (29) et sollicite, avec la surface (31) compensant la variation de diamètres et qui est réalisée comme une surface conique, les billes de commutation (29), l'anneau (35) étant monté avec possibilité de mouvement axial tandis que le ressort (36), agissant en sens opposé à la direction de débrayage peut solliciter dans la direction d'embrayage le fourreau de commutation (30) et par conséquent les billes de commutation (29), le manchon-pousseur (14) et le flasque d'embrayage (13).

2. Embrayage de commutation selon la revendication 1, caractérisé en ce que dans l'anneau de commutation (35) s'accroche un tourillon excentrique (39), pourvu d'un palier de pression (40), d'un arbre de commutation (37), qui est monté perpendiculairement à l'arbre de sortie (10) dans le carter (2) de la transmission et qui porte, à l'extérieur du carter (2), une poignée de manoeuvre radiale (38).

3. Embrayage de commutation selon une des revendications 1 et 2, caractérisé en ce qu'un ressort de décharge en pression (18), le manchon-poussoir (14), les billes de commutation (29) et le contre-manchon de retenue (21) sont disposés, avec possibilité de mouvement axial limité, entre deux bagues d'arrêt (16, 23) qui sont engagées dans l'arbre de sortie (10).

4. Embrayage de commutation selon une des revendications 1 à 3, caractérisé en ce que le ressort (36) sollicitant l'anneau de commutation (35) dans la direction de débrayage est réalisé plus puissant que le ressort de décharge en pression (18) sollicitant le flasque d'embrayage (13) dans la direction de débrayage. 5. Embrayage de commutation selon une des revendications 1 à 4, caractérisé en ce que le demi-angle au sommet des surfaces coniques (25, 26), sollicitant les billes de commutation (29), du manchon-pousseur (14) et du contre-manchon de retenue (21) s'élève à peu près à 45°.

6. Embrayage de commutation selon une des revendications 1 à 5, caractérisé en ce que les saillies d'accouplement du flasque d'embrayage (13) sont des tourillons ou têtons cylindriques (12).

7. Embrayage de commutation selon une des revendications 1 à 6, caractérisé en ce que la position axiale de la surface conique (31) entre les surfaces cylindriques, pourvues d'un grand et d'un petit diamètre intérieur (D; d ), du fourreau de commutation (30) est choisie de telle sorte que la surface conique (31) ne sollicite plus les billes de commutation (29) dans la condition d'embrayage et qu'il se produise un blocage automatique.
